# EUROPÄISCHE PATENTSCHRIFT

(11) **EP 0 289 816 B1**
(45) Veröffentlichungstag und Bekanntmachung des Hinweises auf die Patenterteilung: **18.09.1991**
(21) Anmeldenummer: 88105776.4
(22) Anmeldetag: 12.04.1988
(51) Int. Cl.: E06B 1/62

(54) **Umfassungszarge zur Verkleidung einer Wandöffnung für eine Tür oder dergleichen**
Door casing for covering a door or like opening in a wall
Chambranle pour l'habillage d'une ouverture dans un mur pour une porte ou similaire

(30) Priorität: 05.05.1987 DE 8706403 U
(43) Veröffentlichungstag der Anmeldung: 09.11.1988
(73) Patentinhaber: Europatent S.A., Luxemburg (LU)
(72) Erfinder: Bürgers, August, D-5140 Erkelenz-Gerderath (DE)
(74) Vertreter: Louis, Walter

(56) Entgegenhaltungen:
- DE-A- 2 518 765
- DE-A- 3 202 833
- FR-A- 1 478 885
- US-A- 1 520 782
- US-A- 3 875 713

## Beschreibung

Die Erfindung betrifft eine Umfassungszarge zur Verkleidung einer Wandöffnung für eine Tür oder dergleichen gemäß dem Oberbegriff des Anspruchs 1.

Eine Umfassungszarge der vorgenannten Art ist aus der DE-A-3 202 833 bekannt. Dort bestehen die Haltemittel aus einzelnen Schrauben, die in die Bekleidung eingeschraubt sind und auf deren Köpfe die Abschlußleiste mit ihrer nutartigen Vertiefung aufgesteckt wird. Jede Schraube hält die Abschlußleiste praktisch nur an einer punktförmigen Stelle, und es muß auf der Bekleidung eine ausreichende Anzahl von Schrauben angeordnet werden, damit die Abschlußleiste sich nicht in den Abständen zwischen den einzelnen Schrauben zu leicht von der Bekleidung abbiegen kann. Insbesondere müssen die einzelnen Schrauben sehr genau mit gleichmäßigen Abständen von dem dem Futter abgekehrten Rand der Bekleidung angebracht werden, damit die Abschlußleiste an allen Stellen mit ihrem schenkelartigen Teil, der vor der zur Wandoberfläche senkrechten Randfläche der Bekleidung liegt, den gleichen Abstand von der Randfläche der Bekleidung hat und optisch auf der Bekleidung genau entlang einer geraden Linie verläuft.

Die Erfindung hat zur Aufgabe, eine Umfassungszarge mit einer Abschlußleiste an der Bekleidung so auszubilden, daß die Haltemittel bequem und präzise an der Bekleidung angebracht werden können und die Abschlußleiste in einem sauberen geradlinigen Verlauf abnehmbar halten und auch gut gegen Abdrücken oder Abbiegen von der Bekleidung sichern.

Diese Aufgabe wird gemäß der Erfindung durch die im kennzeichnenden Teil des Anspruchs 1 enthaltenen Merkmale gelöst. Die Erfindung wird anhand der Zeichnung näher beschrieben, in der zwei Ausführungsbeispiele dargestellt sind. Es zeigen
- Figur 1: einen Querschnitt durch ein erstes Ausführungsbeispiel,
- Figur 2: einen Querschnitt durch ein zweites Ausführungsbeispiel.

Die in Figur 1 dargestellte Zarge aus Holz besteht aus einem in der Wandöffnung einer Wand 1 liegenden Futter 2 und wenigstens einer rechtwinklig am Rand des Futters angeordneten, auf der Wandoberfläche 3 liegenden Bekleidung 4. An dem dem Futter 2 abgekehrten Rand der Bekleidung 4 ist eine Abschlußleiste 5 aus Holz angeordnet. Zur abnehmbaren Verbindung der Abschlußleiste 5 mit der Bekleidung 4 ist an der Bekleidung 4 zunächst eine Halteleiste 6 angebracht, die mit einem Befestigungsschenkel 7 auf der Breitfläche der Bekleidung 4 aufliegt und an diesem Befestigungsschenkel 7 mittels Schrauben oder Nägeln 8 befestigt ist. Die Befestigung der Halteleiste setzt nicht voraus, daß die Bekleidung aus Holz besteht. Die Halteleiste kann zum Beispiel mit sogenannten Blechschrauben auch an einer Bekleidung befestigt werden, die zum Beispiel aus einem Hohlprofil aus Metall besteht. Die Halteleiste 6 besitzt weiterhin einen Aufsteckschenkel 9, der senkrecht zur Breitfläche der Bekleidung respektive senkrecht zur Wandoberfläche 3 von der Bekleidung 4 absteht. Die Abschlußleiste 5 ist innenseitig mit einer längs verlaufenden nutartigen Vertiefung 10 versehen und ist senkrecht zur Wandoberfläche 3 auf den Aufsteckschenkel 9 der Halteleiste 6 selbstklemmend aufsteckbar. Die Halteleiste 6 kann zum Beispiel aus Leichtmetall bestehen, und zur Erhöhung des Haltes der Abschlußleiste 5 auf dem Aufsteckschenkel 9 kann dieser einseitig oder beidseitig mit einer Riffelung versehen sein. Die Halteleiste 6 kann auch aus Kunststoff bestehen und hierbei einen harten Kern und einen weichen Mantel aufweisen, um die Einklemmung des Aufsteckschenkels 9 in der nutartigen Vertiefung 10 zu erhöhen. Die Abschlußleiste 5 ist ferner an ihrer der Bekleidung zugewendeten Innenseite mit einer Aushöhlung 11 versehen, in die derjenige Teil der Halteleiste 6, der nicht in die nutartige Vertiefung 10 der Abschlußleiste 5 hineinragt, mit genügendem Platz hineinpaßt, damit die Abschlußleiste 5 nach dem Aufstecken auf die Halteleiste 6 satt an der Breitfläche der Bekleidung 4 anliegen kann und auch bündig an der Wandoberfläche 3 anliegen kann. Der bis an die Wandoberfläche 3 heranreichende Teil der Holzabschlußleiste 5 kann zum Beispiel durch Abhobeln gekürzt und so der Dicke der Bekleidung 4 angepaßt werden, daß bei sattem Aufliegen der Abschlußleiste 5 auf der Breitfläche der Bekleidung 4 der angepaßte Teil der Abschlußleiste 5 möglichst fugenfrei an die Wandoberfläche 3 heranreicht. Gemäß einem besonders vorteilhaften Ausgestaltungsmerkmal besitzt die Halteleiste 6 weiterhin einen an der Randfläche 12 der Bekleidung 4 anliegenden Anschlagschenkel 13. Der Anschlagschenkel 13 erleichtert ein maßgenaues Befestigen der Halteleiste 6 auf der Breitfläche der Bekleidung 4. Die Halteleiste 6 könnte auch an diesem Anschlagschenkel 13 mittels parallel zur Wandoberfläche 3 gerichteter Schrauben oder Nägel an der Bekleidung 4 befestigt sein, wobei der Befestigungsschenkel 7 mit Vorteil noch vorgesehen sein kann, um die Halteleiste 6 in der Aufsteckrichtung der Abschlußleiste 5 auf der Bekleidung 4 abzustützen. Insbesondere bei einer nahe einer Winkelwand stehenden Türzarge ist aber eine nachträgliche Befestigung der Halteleiste 6 an der Randfläche 12 der Bekleidung mit parallel zur Wandoberfläche 3 gerichteten Schrauben oder Nägeln nicht oder nur sehr schwierig möglich. Die Befestigung der Halteleiste 6 an dem Befestigungsschenkel 7 und auf der Breitfläche der Bekleidung 4 mittels senkrecht zur Wandoberfläche 3 eingeschraubter Schrauben oder eingeschlagener Nägel hat den Vorzug, daß sie stets leicht und ohne Behinderung durch eine Winkelwand oder dergleichen vorgenommen werden kann. Gemäß einem weiteren Ausgestaltungsmerkmal weist der bis an die Wandoberfläche 3 heranreichende Teil der Abschlußleiste 5 einen Abstand von der Randfläche 12 der Bekleidung 4 auf, um so einen von der Abschlußleiste 5 verschlossenen Hohlraum zu bilden, in dem um die Türzarge herum zum Beispiel eine Telefonleitung oder Klingelleitung 14 verlegt werden kann, wofür häufig ein Bedürfnis besteht.

Vorteilhafterweise ist die Halteleiste 6 an den Enden etwas kürzer als die aufzusteckende Abschlußleiste 5. Dadurch können die in einer Gehrungsecke der Zarge zusammenstoßenden Enden der vertikalen und der horizontalen Abschlußleiste in Richtung parallel zur Wandoberfläche federnd nachgeben. Damit wird erreicht, daß die beiden Abschlußleisten, wenn man sie geringfügig länger als das Sollmaß bemißt, an der Gehrungsecke der Zarge stets spielfrei, satt berührend aneinanderliegen. Ferner läßt sich daß Ende der Abschlußleiste auch in Richtung senkrecht zur Wandoberfläche etwas federnd abbiegen, um zum vollständigen Abziehen der Abschlußleiste 5 von der Halteleiste 6 einen Hebel unter die Abschlußleiste ansetzen zu können.

Bei dem in der Figur 2 dargestellten Ausführungsbeispiel besteht die Abschlußleiste 20 aus einem zum Beispiel durch Strangpressen herstellbaren Hohlprofil aus Kunststoff oder auch aus Leichtmetall. Hierbei kann die innenseitige nutartige Vertiefung 21, die zum Einstecken des Aufsteckschenkels 22 der Halteleiste 23 bestimmt ist, so gestaltet sein, daß der mit einem verdickten Kopf 24 ausgebildete Aufsteckschenkel 22 druckknopfartig in die nutartige Vertiefung 21 einrastet und die Abschlußleiste 20 zuverlässig an die Bekleidung 4 und an die Wandoberfläche 3 herangezogen hält.

Die Befestigung der Halteleiste 6 bzw. 23 an der Bekleidung 4 kann ausschließlich oder zusätzlich auch durch eine Klebeverbindung erfolgen.

## Patentansprüche

1. Umfassungszarge zur Verkleidung einer Wandöffnung für eine Tür oder dergleichen, bestehend aus einem in der Wandöffnung liegenden Futter (2) und wenigstens einer rechtwinklig am Rand des Futters (2) angeordneten, auf der Wandoberfläche (3) liegenden Bekleidung (4), an deren dem Futter (2) abgekehrten Rand eine Abschlußleiste (5) angeordnet ist, die teils auf der zur Wandoberfläche (3) parallelen Breitfläche der Bekleidung (4) aufliegt und teils vor der zur Wandoberfläche (3) senkrechten Randfläche (12) der Bekleidung (4) bis an die Wandoberfläche (3) heranreicht, wobei die Abschlußleiste (5) innenseitig eine längsverlaufende nutartige Vertiefung (10) aufweist, in die an der Bekleidung (4) angebrachte Haltemittel selbstklemmend einführbar sind, dadurch gekennzeichnet, daß an der Bekleidung (4) als Haltemittel eine Halteleiste (6) angeordnet ist, die mit einem auf der Breitfläche der Bekleidung (4) aufliegenden Befestigungsschenkel (7) an der Bekleidung (4) befestigt ist; und einen senkrecht zur Breitfläche der Bekleidung (4) abstehenden, in die nutartige Vertiefung (10) der Abschlußleiste (5) passenden Aufsteckschenkel (9) besitzt sowie einen an der Randfläche (12) der Bekleidung (4) anliegenden Anschlagschenkel (13) aufweist, und daß die Abschlußleiste (5) innenseitig mit einer Aushöhlung (11) versehen ist, die den nicht in die nutartige Vertiefung (10) hineinragenden Teil der Halteleiste (6) aufnimmt und unsichtbar überdeckt.

2. Umfassungszarge nach Anspruch 1, dadurch gekennzeichnet, daß der bis an die Wandoberfläche (3) heranreichende Teil der Abschlußleiste (5) von der Randfläche (12) der Bekleidung (4) einen Abstand aufweist, der einen Hohlraum für Leitungsverlegungen (14) bildet.

## Claims

1. An enclosing frame for the cladding of a wall opening for a door or the like, comprising a jamb lining (2) located in the wall opening and at least one cladding (4) which is disposed at right angles at the edge of the jamb lining (2) and which bears against the wall surface (3) and at whose edge remote from the jamb lining (2) a closure strip (5) is disposed which partly bears against the wide surface of the cladding (4) parallel with the wall surface (3) and partly extends in front of the edge face (12) of the cladding (4) perpendicular to the wall surface (3) as far as the wall surface (3), the closure strip (5) being formed internally with a longitudinally extending groove-like depression (10) into which the retaining means disposed on the cladding (4) can be self-clampingly introduced, characterized in that disposed on the cladding (4) as a retaining means is a retaining strip (6) which is attached to the cladding (4) by an attaching arm (7) bearing against the wide surface of the cladding (4) and which has a mounting arm (9) projecting perpendicularly to the wide surface of the cladding (4) and fitting into the groove-like depression (10) in the closure strip (5) and which also has a stop arm (13) bearing against the edge surface (12) of the cladding (4), and the closure strip (5) is provided internally with a cavity (11) which receives that portion of the retaining strip (6) which does not extend into the groove-like depression (10) and covers said portion to make it invisible.

2. An enclosing frame according to claim 1, characterized in that the portion of the closure strip (5) which extends as far as the wall surface (3) has from the edge surface (12) of the cladding (4) a spacing which forms a cavity in which cables, pipes or the like (14) can be laid.

## Revendications

1. Chambranle pour l'habillage d'une ouverture dans un mur pour une porte ou similaire, comprenant une fourrure (2) placée dans l'ouverture dans un mur et au moins un habillage (4) disposé à angle droit sur le bord de la fourrure (2), reposant sur la surface du mur 3, et sur le bord détourné de la fourrure (2) étant placée une baguette de finition (5) qui repose, en partie, sur la face en largeur de l'habillage (4) parallèle à la surface du mur (3) et qui vient, en partie, depuis la face de bord (12) perpendiculaire à la surface du mur (3) jusqu'à la surface du mur (3), la baguette de finition (5) présentant sur son côté intérieur une gorge rainurée (10) s'étendant longitudinalement, dans laquelle peuvent s'emboîter, par auto-coincement, des moyens de fixation montés sur l'habillage (4), caractérisé en ce que, sur l'habillage (4) est monté un tasseau (6) en tant que moyen de fixation, fixé par une branche de fixation (7) sur l'habillage (4), cette branche reposant sur la face en largeur de l'habillage (4), et comprend une branche d'emboîtement (9) s'écartant perpendiculairement de la face en largeur de l'habillage (4) et adaptée pour correspondre à la gorge rainurée (10) de la baguette de finition (5), ainsi qu' une branche de butée (13) venant contre la face de bord (12) de l'habillage (4), et en ce que la baguette de finition (5) présente sur son côté intérieur un creux (11), recevant la partie du tasseau (6) qui n'est pas en saillie dans la gorge rainurée (10) en la recouvrant de manière à la rendre invisible.

2. Chambranle suivant la revendication 1. caractérisé en ce que la partie de la baguette de finition (5) s'étendant jusqu'à la surface du mur (3) présente un écart par rapport à la face de bord (12) de l'habillage (4), constituant un espace creux destiné à la pose de conduites (14).
